# EUROPÄISCHE PATENTSCHRIFT

(11) **EP 0 517 952 B1**
(45) Veröffentlichungstag und Bekanntmachung des Hinweises auf die Patenterteilung: **14.06.1995**
(21) Anmeldenummer: 91119122.9
(22) Anmeldetag: 11.11.1991
(51) Int. Cl.: H01R 13/719

(54) **Mehrpoliger Steckverbinder für elektronische Signalleitungen**
Multipole electrical connector for electronic signal lines
Connecteur électrique multipolaire pour lignes de signaux électroniques

(30) Priorität: 14.06.1991 DE 9107385 U
(43) Veröffentlichungstag der Anmeldung: 16.12.1992
(73) Patentinhaber: FILTEC FILTERTECHNOLOGIE FUR DIE ELEKTRONIKINDUSTRIE GmbH, D-59557 Lippstadt (DE)
(72) Erfinder: Plass, Bernhard, 4780 Lippstadt 12 (DE)
(74) Vertreter: Meldau, Gustav, Dipl.-Ing.

(56) Entgegenhaltungen:
- EP-A- 0 123 457
- EP-A- 0 124 264
- EP-A- 0 194 424
- EP-A- 0 299 563
- EP-A- 0 398 807
- FR-A- 2 422 268
- US-A- 3 447 104

## Beschreibung

Die Erfindung betrifft einen mehrpoligen Steckverbinder mit einem mit mindestens einer leitfähigen Schale versehenen Gehäuse, durch das insbesondere digitalisierte Signale führende Leitungen verlaufen und in dem ein auf einer Basisplatte aufgebautes Planarfilter angeordnet ist, mit für zumindest einige der Signalleitungen vorgesehenen Kondensatoren, die gebildet sind von einer auf die Basisplatte aufgebrachte Basiselektrode, auf die eine dielektrische Schicht und auf die wiederum eine Gegenelektrode aufgebracht ist, wobei jeweils die eine der Elektroden, durchgehend als Masseelektrode ausgebildet, mit dem Gehäuse und die andere der Elektroden in einzelne Signalelektroden unterteilt, mit den Signalleitungen leitend verbunden sind und wobei Basisplatte und dielektrische Schicht und zumindest eine der Elektroden Aussparungen zum Durchführen der Signalleitungen aufweisen.

Mehrpolige Steckverbinder dienen in der Elektronik, insbesondere in der Datenverarbeitung der Übermittlung von Signalen von einer elektronischen Einheit zu einer anderen, z.B. von einem ersten Rechner zu einem Zweiten Rechner. Bei dieser Signalübermittlung werden über die an die Geräte angeschlossenen Kabel die Signale als Impulse mit (relativ) hoher Impulsfolge übertragen, wobei diese Übertragung von den wesentlich höher im MHz-Bereich liegenden Impulsfolgen des Rechners mit Impulsflanken, die noch höheren Frequenzen entsprechen, gestört wird, so daß die Reichweite der Übermittlung besonders über parallele Schnittstellen verkleinert ist. Zu den auftretenden Störungen tragen auch die Störfelder der Umgebung bei, deren elektromagnetische Störfelder, mehr oder weniger gedämpft durch Abschirmungsmaßnahmen, ebenfalls Störsignale verursachen, die zu Fehlern in der Signalübermittlung führen. Um diese Störungen, insbesondere die vom Gerät her kommenden inneren Störeinflüsse auszuschalten, sind bereits mehrpolige Steckverbinder vorgeschlagen worden, so z.B in den US-Patenten 2.841.508, 3.200.355, 3.447.104, 3.538.464 und der französischen Veröffentlichung 78.10242. Bei diesen Vorschlägen wird ein im wesentlichen aus Kondensatoren gebildetes Planarfilter in den mehrpoligen Steckverbinder eingebaut, wobei die Kondensatoren von der Signalleitung zu der Masseelektrode geschaltet sind und Tiefpässe darstellen. Bei den vorgeschlagenen Planarfiltern ist ein keramischer Träger mit einer ersten Elektrode versehen, die elektrisch lei tend mit dem Gehäuse verbunden ist, auf die eine isolierende Schicht aufgetragen ist, die das Dielektrikum des Kondensators bildet und auf die ihrerseits wiederum eine mit der Signalleitung leitend verbundene Gegenelektrode aufgebracht ist. Ein solcher, den Oberbegriff des Anspruches 1 abdeckenden Steckverbinder ist aus EP-A-0 123 457 bekannt. Bei Temperaturunterschieden treten hier Schwierigkeiten auf, die in mechanischen Spannungen zwischen dem Träger und vor allem der dielektrischen Schicht infolge un terschiedlicher Temperatur-Ausdehnungskoeffizienten zu suchen sind.

Hier setzt die Erfindung ein, der die Aufgabe zugrunde liegt, derartige Filtereinsätze so weiter zu bilden, daß sie, in den mehrpoligen Steckverbinder als Tiefpaß integriert, in der Lage sind, Temperaturunterschiede ohne Ausfälle zu überstehen; in einer Weiterführung der Aufgabe sollen die mehrpoligen Steckverbinder zu Pi-Filtern weitergebildet werden, die hochfrequente Störungen sicher ausfiltern.

Diese Aufgabe wird nach der Erfindung durch die Merkmale des kennzeichnenden Teiles des Anspruches 1 gelöst. Durch diese Ausbildung wird erreicht, daß jede der Sinalleitungen mit einer zur Masseelektrode ableitenden Kapazität versehen ist, die allein schon als Tiefpaß zu wirken in der Lage ist. Die Verankerung des Materials der dielektrischen Schicht, im allgemeinen ein Titanat, beispielsweise Barium-Titanat, auf dem aluminiumoxidischen oder ferromagnetischen Keramik-Träger wird durch die Aussparungen im Bereich jeder der Stift-Aussparung ermöglicht, durch die ein direkter Material-Kontakt zwischen diesen beiden Schichten hergestellt ist. Der neben der Verwendung aluminiumoxidischer Keramik mögliche Einsatz einer ferromagnetischen Keramik erhöht die Längs-Induktivität der durch den keramischen Träger verlaufenden Signalleitung, so daß die Tiefpaßwirkung verstärkt wird.

In einer Weiterbildung wird vorgeschlagen, daß die weiteren Aussparungen der Basiselektrode gitterähnlich die Durchführungs-Aussparung umgeben; darüber hinaus wird vorgeschlagen, daß zumindest einige der weiteren Aussparungen auf der Mittelline zweier benachbarter Durchführungsaussparungen liegen. Diese Anordnung der Verankerungsstellen, um die Signalleitungsdurchführung herum, erhöht deren Symmetrie, verbessert die Herstellbarkeit und somit auch die Beständigkeit gegen Temperaturwechsel. Die Herstellung derartiger Strukturen erfolgt nach den in der Dickschichttechnik üblichen Herstellungsverfahren, z.B. über Beschichtung mittels Siebdruckverfahren oder mittels Photolithographie durch Photolack-Auftrag, Belichten mit einer die Struktur aufweisenden Vorlage und Lösen und/oder Ätzen der unbelichteten Bereiche, wobei die weiteren Aussparungen die Durchführungsaussparungen bzw. die Durchführungselektroden umgeben und auch zwischen diesen angeordnet sind. Vorteilhaft ist, daß die Metallisierung, die die gemeinsame Elektrode bildet, bis auf zumindest einen Rand der Basisplatte und die Metallisierung, die die mit den Signalleitungen verbundene Einzelelektroden bildet, bis in Durchführungs-Aussparungen geführt sind, zur Bildung entsprechender Kontaktstreifen. Durch diese Ausdehnung der Metallisierung auf dem isolierenden Träger wird eine einfache Möglichkeit geschaffen, die elektrisch leitende Verbindung zwischen der als Signalelektrode des Kondensators wirkenden Elektrode und der anzuschließenden Signalleitung, zum Beispiel mittels eines Tauch-Lötverfahrens, herzustellen.

In bevorzugter Ausführungsform ist die Metallisierung, die die gemeinsame Elektrode bildet, zur Bildung eines entsprechenden Kontaktstreifens bis auf zumindest einen vorzugsweise metallisierten Rand der Basisplatte geführt; in anderer, ebenfalls bevorzugter Ausführungsform ist die Metallisierung, die die mit den Signalleitungen verbundenen Einzelelektroden bildet, zur Bildung entsprechender Kontaktstreifen bis in die einzelnen Durchführungs-Aussparungen für die Signalleitungen geführt. Mit diesen Ausführungsformen wird eine Anordnung geschaffen, die in einfacher Weise kontaktierbar ist. Die Metallisierung des Randstreifen wird dabei mittels in der Siebdrucktechnik üblicher Lötpaste vorgenommen, so daß der Rand beim Verlöten der Einzelelektroden mit den Signalleitungen mit aufgeschmolzen wird, und so einen lückenlosen Überzug bildet. Vorteilhaft ist es, wenn diese aufgeschmolzene Metallisierung zusätzlich noch mit einem Leitfähigkeitslack überzogen wird. Mit diesem lückenlosen Lacküberzug wird erreicht, daß der so vorbereitete Filtereinsatz auch dann mit guter Kontaktgabe in einen Träger eingesetzt werden kann, wenn Maßabweichungen oder etwa durch Temperaturschwankungen bedingte, leichte Verformungen vorliegen.

Zum Kontaktieren, sei es durch Verlöten oder durch Klemmkontakte ist es vorteilhaft, wenn ein mit Kontaktzungen versehener, metallischer Filterträger zur Aufnahme des Planarfilters vorgesehen ist, wo bei die Kontaktzungen auf die vorzugsweise metallisierten Ränder der Basisplatte des Planarfilters drückend den elektrischen Kontakt zu der gemeinsamen Elektrode herstellen. Damit wird ein Filterträger geschaffen, der zum einen das Planarfilter so aufnimmt, daß der Filterträger in elektrischem Kontakt mit der gemeinsamen Elektrode steht und so eine Durchkontaktierung in einfacher Weise ermöglicht, wobei der Kontakt auch bei thermischer Ausdehnung erhalten bleibt.

Nach einer vorteilhaften Weiterbildung ist der Filterträger in zumindest eine Schale des zweischaligen Gehäuses des mehrpoligen Steckverbinders formschlüssig derart einsetzbar, daß der metallische Filterträger und die Schale des Gehäuses elektrisch leitend verbunden sind. Diese Ausbildung erlaubt ein einfaches Herstellen des fertigen Planarfilters, das danach (oder bei einem Ausfall anläßlich des Austauschs) in den Metallträger eingesetzt wird, der dann seinerseits in das metallische Gehäuse oder in eine seiner Halbschalen eingesetzt wird und über die Kontaktzungen und/ oder die Klemmung in der Schale mit diesem und somit mit der gemeinsamen Masseelektrode elektrisch leitend verbunden ist, ohne daß es dazu einer Lötung bedarf. Hier überbrückt die Elastizität der Kontaktzungen und/oder der metallischen Schale auftretende Maßabweichungen z.B. infolge thermischer Ausdehnungen.

In vorteilhafte Ausgestaltung wird die Kontaktierung durch Anlegen bzw. Andrücken an eine leitfähige Einlage etwa aus einem elektrisch leitenden Kunststoff oder Gummi o.dgl. vorgesehen, die zwischen dem metallischen Filterträger und dem Planarfiler angeordnet ist. Bei der Montage wird das Planarfilter auf diese elektrisch leitende Einlage gelegt, beim Schließen der Filterträgers auch angedrückt oder angepreßt, so daß eine sichere und für die Zwecke des Filters auch hinreichende Kontaktierung gegeben ist. Die Leitfähigkeit dieser Einlage liegt dabei vorteilhaft im Bereich vom 10³ S. Dabei genügt es, wenn die Einlage als ein umlaufender Rahmen ausgebildet ist. Auch hier wird durch das flächige Anliegen an der elastischen Einlage eine sichere Kontaktierung erreicht, die auch bei etwa durch thermische Ausdehnungen bedingten Maßabweichungen erhalten bleibt.

Eine vorteilhafte Weiterbildung wird darin gesehen, daß das in den Filterträger eingesetzte Planarfilter mit einer mit Durchgangslöchern für die Signalleitungen versehene Abdeckung aus einem nicht-leitenden Kunststoff oder Gummi versehen ist, die ein- oder beidseitig angeordnet ist. Bei dieser Anordnung erfolgt die Kontaktierung über die Kontaktzungen, die in direktem Kontakt mit dem Filtergehäuse stehen, oder über die elektrische leitende Einlage. Das Planarfilter und insbesondere die Kondensatoren sind dabei durch diese, eine Stützung bildende Abdeckung insbesondere gegenüber Stößen geschützt.

Eine vorteilhafte Weiterbildung ist dadurch gegeben, daß die auf die Basisplatte aufgebrachte, mit den Durchführungs-Aussparungen und den weiteren Aussparungen versehene Basiselektrode bis an den vorzugsweise metallisierten Rand der Basisplatte durchgehend ausgebildet ist und auf dem Rand den Kontaktstreifen bildet, der als Masseelektrode mit dem Filterträger verbindbar ist, während die auf die dielektrische Schicht aufgebrachte Gegenelektrode für jede Signalleitung im Bereich ihrer Durchführungen etwa napfartig bis auf Höhe der Oberfläche der Basisplatte eingezogen und bis in die Durchführungen als Kontaktstreifen zum Verbinden mit den Signalleitungen geführt ist, wobei die in der Basiselektrode für die Verbindungsbrücken vorgesehene Aussparungen die durchgeführten Signalleitungen etwa gitterartig mit Abstand umgeben. Eine dazu alternative, ebenfalls vorteilhafte Weiterbildung ist dadurch gegeben, daß die auf die Basisplatte aufgebrachte, mit den Durchführungsaussparungen und den weiteren Aussparungen versehene Basiselektrode in Einzelelektroden unterteilt ist und in den Bereichen der Durchführungen bis in diese geführt, die Kontaktstreifen der Signalelektroden zum Verbinden mit den Signalleitungen bildet, während die Gegenelektrode als durchgehende Masseelektrode ausgebildet in den Randbereichen etwa kuchenblechartig bis auf die Höhe der Basisplatte eingezogen und auf deren vorzugsweise metallisierten Rand geführt den Kontaktstreifen bildet und mit dem Filterträger verbindbar ist, wobei die in der Gegenelektrode vorgesehenen Aussparungen die Signalleitungen mit Abstand umgeben.

Während bei der ersten Ausführungsform die plan auf den Träger aufgebrachte Elektrode als Masseelektrode ausgebildet ist, die bis an die Ränder der Basisplatte geführt ist, bilden die Signalelektroden einzelne "Inseln", die die Stifte der Signalleitungen umgeben. Bei der zweiten Ausführungsform ist dies genau umgekehrt: die Masseelektrode ist auf das Dielektrikum aufgebracht, während die Signalelektroden, die auch hier um die Stifte der Signalleitungen liegend "Inseln" bilden, auf der Basisplatte aufliegen und die etwa gitterartige Struktur aufweisen. Die einzelnen Abstände sorgen dafür, daß elektrische Schlüsse vermieden werden. Vorteilhaft ist, daß die auf die dielektrische Schicht aufgebrachte Gegenelektrode mit einem isolierenden Überzug abgedeckt ist, wobei vorzugsweise die als Lötstellen ausgeführten Verbindungen mit den Signalleitungen ausgespart sind. Mit dieser Abdeckung wird der Einfluß von Feuchtigkeitsniederschlägen verringert, wobei als Überzug vorteilhaft ein Silikon-Harz Verwendung findet.

Eine vorteilhafte Weiterbildung ist dadurch gegeben, daß zumindest für einen Teil der Signalleitungen spannungsspitzenunterdrückende Schaltelemente vorgesehen sind. Vorteilhaft werden nach einer Weiterbildung diese als Zehner- oder Avalanche-Dioden oder als Varistoren ausgebildet sind, die vorzugsweise auf die den Kondensatoren abgewandte Seite der Basisplatte zwischen dem Kontaktstreifen an deren Rand und dem Kontaktstreifen der Durchführung der Signalleitung eingelötet sind. Durch diese Ausbildung wird erreicht, daß das eingesetzte Planarfilter Spannungsspitzen abfängt und so die nachgeschaltete Elektronik schützt. Mittels derartiger Bauelemente lassen sich Spannungsspitzen so begrenzen, daß ein über eine bloße Störung hinausgehender Schaden etwa im Eingang eines korrespondierenden Rechners oder im Drucker-Eingang vermieden wird.

Eine andere Weiterbildung ist dadurch gegeben, daß zumindest ein Teil der Signalleitungen zumindest auf einer der Seiten des in der Filteraufnahme angeordneten Planarfilters, vorzugsweise beidseitig mit einem die Längsinduktivität erhöhenden Dämpfungsglied in Form einer Ferritperle o.dgl. zur Bildung einer L- oder T-Filteranordnung versehen sind. Vorteilhaft ist dabei als die Längsinduktivität erhöhendes Dämpfungsglied die aus einem ferromagnetischen Material, vorzugsweise aus ferromagnetischer Keramik bestehende Stiftaufnahme vorgesehen ist. Diese ggf. zusätzlich zu einem ferromagnetischen Keramik-Träger über die Stifte zumindest einiger der Signalleitungen gesetzten Perlen oder Hohlkerne aus einer ferromagnetischen Keramik erhöhen die Längsinduktivität der betreffenden Signalleitung, so daß die Filterwirkung der Querkapazität durch Bildung entsprechender L- oder T-Filteranordnungen erhöht und die Grenzfrequenz bzw. die Grenzfrequenzen in den gewünschten Bereich und ggf. zu niedrigeren Werten hin verlagert wird/werden.

Bei einer bevorzugten Ausführungsform ist das Gehäuse von einer ersten und einer zweiten Schale gebildet ist, wobei in eine der Schalen die Steckverbindungen für die Signalleitungen als Steckstifte, in der anderen als Steckbuchsen oder als Steckstifte derart ausgebildet sind, daß der Steckverbinder als Zwischenstecker nutzbar ist. Dabei sind Signalleitungen von den Steckstiften/-buchsen des in die erste Schale des Gehäuses eingesetzten Steckverbinderteils mit denen des zweiten Steckverbinderteil verbunden. Mit der Anwendung eines derartigen Doppel-Schalen-Gehäuses lassen sich Zwischenstecker oder Kupplungen herstellen, die mit Filtern versehen, im Zuge der Leitung eingeschaltet, Störungen zu unterdrücken in der Lage sind und die ein Eindringen von hochfrequenten Störungen z.B. aus einem angeschlossenen Rechner verhindern. Dabei ist es vorteilhaft, wenn die Verbindungen der Stifte der Signalleitungen des in die ersten Gehäuseschale eingesetzten Steckverbinderteils mit den Stiften der Signalleitungen des zweiten Steckverbinderteils so verbunden sind, daß eine Veränderung der Belegung der einzelnen Signalleitungen so erfolgt, daß der Steckverbinder als Adapter nutzbar wird. Die Ausbildung als Adapter läßt nach einer Weiterbildung auch zu, daß zumindest in einigen Verbindungen zwischen den Signalleitungen der ersten Schale des Gehäuses mit den Signalleitungen der zweiten Schale des Gehäuses elektronische Bauelemente als Anpassungsglieder vorgesehen sind. Mit einer derartigen Ausbildung wird erreicht, daß eine Anpassung an unterschiedliche Leitungskonfigurationen hergestellt und darüber hinaus sogar eine Anpassung ggf. auch einzelner Leitungen erfolgen kann.

In einer weiteren vorteilhaften Ausbildung ist in beiden der Schalen des Gehäuses je ein Planarfilter angeordnet, und es sind zumindest einige der Signalleitungen zwischen diesen Planarfiltern mit zusätzlichen ferromagnetischen Dämpfungsgliedern versehen, die in Form von Hohlkernen oder Perlen auf die Signalleitungen geschoben sind, die deren Längsinduktivität erhöhen und zwischen den Querkondensatoren angeordnet, ein für die so beschaltete Signalleitung wirksames Pi-Filter bilden. Mit einem derartigen Pi-Filter läßt sich eine wirksame Ausfilterung hoher Frequenzen bei hinreichend abgegrenzter Frequenzgrenze erreichen, ein Vorteil, der die Tiefpaßeigenschaften des mit einem Filter versehenen mehrpoligen Steckverbinders verbessert.

Das Wesen der Erfindung wird an Hand der im Folgenden beschriebenen Figuren 1 bis 9 beispielhaft näher erläutert; dabei zeigen
- Fig. 1:: Eine (schematische) Explosions-Darstellung des Aufbaues eines mehrpoligen Steckverbinders mit in einen Filterträger eingesetztem Planarfilter;
- Fig. 2:: Eine (schematische) Darstellung eines mit Steckbuchsen versehenen Steckverbinders mit mit einem metallischen Filterträger eingesetzen Planarfilter zum Auflöten auf eine Steckkarte,
a:Explosionsdarstellung, b: Ansicht, c: Querschnitt;
- Fig. 3:: Eine (schematische) Darstellung eines mit Steckstiften versehenen Steckverbinders mit mit einem metallischen Filterträger eingesetztem Planarfilter zum Auflöten auf eine Steckkarte,
a:Explosionsdarstellung, b: Ansicht, c: Querschnitt;
- Fig. 4:: Beispiele der Ausführung des Steckverbinders als Zwischenstecker,
a: Ansicht, b: Schnitt Zwischenstecker Steckbuchse/Steckstifte mit Filter, c: Schnitt Zwischenstecker Steckstifte/ Steckstifte mit Filter;
- Fig. 5:: Eine (schematische) Darstellung eines als Adapter ausgebildeten Steckverbinders mit Doppel-Filter,
a: Explosions-Darstellung, b: Ansicht, c: Schnitt;
- Fig. 6:: Eine (schematische) Explosionsdarstellung eines Steckverbinders mit mittels eines leitfähigen Rahmens eingesetztem Planarfilter,
a: Steckverbinder zum Auflöten entsprechend Fig. 2,
b: Steckverbinder mit beidseits Steckstiften entsprechend Fig. 3c,
c: Steckverbinder als Adapter entsprechend Fig. 4;
- Fig. 7:: Aufbau des als Planar-Filter ausgebildeten Filters (schematische Explosions-Darstellung),
Fig. 7a: Einzelheit Basiselektrode;
- Fig. 8:: Schnitt durch ein Planarfilter mit zwei Stift-Reihen,
a: Masseelektrode auf keramischem Träger,
b: Signalelektrode auf keramischem Träger;
- Fig. 9:: Eine (schematische) Darstellung eines mehrpoligen Steckverbinders mit Spannungsspitzen-Begrenzer
a: Schnitt (mittig geteilt: Rechte Hälfte: Auf Platine auflötbarer Steckverbinder mit Steckstiften; Linke Hälfte: Zwischenstecker mit Buchsen und Steckstiften;
b: Einzelheit Filter mit Dämpfung und Spannungspitzen-Begrenzung (schematischer Schnitt).

Die Figur 1 zeigt in Art einer Explosions-Darstellung den Aufbau eines mehrpoligen Steckverbinders 1 mit Steckbuchsen 6 und eines mehrpoligen Steckverbinders 2 mit Steckstiften 7. Beide Steckverbinder 1 und 2 sind mit einem metallischen Gehäuse 4 versehen, das zweischalig ausgebildet von beiden Seiten her das Innere des Steckverbinders aufnimmt, und über das die Masseverbindung hergestellt werden kann. Dazu weist das Gehäuse 4 einen überstehenden Kragen 4.1 auf, der die Buchsenleiste 6 mit den Steckbuchsen 6.1 bzw. die Steckstifte 7.1 aufnimmt und deren Abschirmung bildet, die ihre Masseverbindung über den anzuschließenden Steckverbinder erhält. Die Rückseiten der Steckbuchsen 6.1 sind mit den Anschlußstiften 6.2 und die der Steckstifte 7.1 mit den Anschlußstiften 7.2 versehen, die aus dem Gehäuse 4 des zusammengesetzten Steckverbinders herausragen und z.B. als Lötstifte auf eine Steckkarte oder eine Platine aufgelötet werden können. Zwischen beiden Gehäuseschalen 4 ist ein Filterträger 9 eingesetzt, der das Filter 1o aufnimmt, wobei der Filterträger 9 mit Kontaktzungen 9.1 versehen ist, die an der auf mindestens eine der äußeren, metallisierten Kanten 11.1 der Basisplatte 11 des plattenförmigen Planarfilters 10 geführte Metallisierung 14.1 bzw. 16.1 der gemeinsamen Elektrode 14 bzw. 16 (Fig. 8) anliegen, so daß diese eine elektrische Verbindung mit dem Filterträger 9 herstellen. Der Filterträger 9 seinerseits ist, in das metallische Gehäuse 4 eingesetzt, mit diesem leitend verbunden, wobei der Gehäuserand eine entsprechende Ausformung oder entsprechende Kontaktzungen aufweist, die eine sichere Kontaktgabe durch Klemmung erreichen.

Die Figur 2 zeigt einen mit Steckbuchsen 6.1 versehenen Steckverbinder 1 im einzelnen. In der Explosions-Darstellung (Fig. 2a) ist der Aufbau mit den beiden Schalen des Gehäuses 4 zu erkennen, wobei deren Kragen 4.1 nach außen weisen. Zwischen diesen beiden Schalen sind zum einen die die Steckbuchsen 6.1 aufnehmende, in ihrer Form der Form der zugeordneten Schale des Gehäuses 4 angepaßten Buchsenleiste 6 und die die Anschlußstifte 6.2 aufnehmende Stift-Aufnahme 8.1. vorgesehen, zwischen denen die Filteraufnahme 9 mit dem (nicht näher dargestellten) Filter so angeordnet ist, daß jede der Verbindungsleitungen von einer der Steckbuchse 6.1 zu dem ihr zugeordneten Anschlußstift 6.2 durch das Filter geführt ist, wofür das Planarfilter 10 für jede dieser Leitungen 12.1 einen Durchbruch 12 (s. Figur 7) aufweist. Diese Stiftaufnahme 8.1 bildet dabei gleichzeitig eine das in den Filterhalter 9 eingesetzte Planarfilter 10 sichernde Unterstützung, die aus einen nicht leitenden Kunststoff oder Gummi einer Shore-Härte von etwa 40° bis 60° hergestellt, das Planarfilter vor Stößen und Erschütterungen bewahrt und ihm ein "Arbeiten" bei infolge Temperaturwechsel auftretenden Ausdehnungen in dem Gehäuse erlaubt. Der Schnitt nach Fig. 2c läßt die zwischen die Schalen des Gehäuses 4 eingesetzte Filteraufnahme 9 erkennen. Die Ansicht nach Figur 2b zeigt die Kompaktheit des so mit einem Filter versehenen mehrpoligen Steckverbinders. Die Figur 3 zeigt die gleichen Verhältnisse für einen mehrpoligen Steckverbinder 2, bei dem anstelle der Steckbuchsen 6.1 (Fig. 2) Steckstifte 7.1 als Steckelemente vorgesehen sind. Zur Entlastung des Filters ist eine Steckerstift-Leiste 7 vorgesehen, die anstelle der Buchsenleiste 6 tritt. Die Schnitt-Darstellung nach Figur 3c zeigt die Anschlußstifte um 90° abgewinkelt, zum Auflöten auf eine Platine. Auch hier läßt die Ansicht nach Figur 3b die Kompaktheit des mehrpoligen Steckverbinders erkennen.

Die Figur 4 zeigt eine Ausführungsform des mehrpoligen Steckverbinders als Zwischenstecker 3.1, in dessen zweischaligem Gehäuse 4 der mindestens mit einer Schale des Gehäuses 4 verbundene Filterträger 9 mit dem Planarfilter 10 angeordnet ist. Dabei sind die die Steckbuchsen 6.1 bzw. Steckstifte 7.1 untereinander verbindenden Signalleitungen durch die Stiftaufnahme 8.1 geführt, die, wenn aus einer aluminiumoxidischen Keramik hergestellt, einen vorzüglichen Isolator mit vorgebbarer Dielektrizitätskonstanten bildet. Eine andere Möglichkeit besteht darin, daß diese Stiftaufnahme 8.1 aus einem ferromagneischen Material besteht, das eine Längsinduktivität für die Signaleitungen bildet. Dadurch wird jede der Signalleitungen mit einer dem Kondensator vor- bzw. nachgeschalteten Induktivität versehen, so daß auf diese Weise L-Filteranordnungen gebildet werden. Werden dabei derartige ferromagnetische Stiftaufnahmen 8.1 beidseits des in der Filteraufnahme 9 angeordneten Planarfilters 10 vorgesehen, können T-Filteranordnungen realisiert werden. Es versteht sich dabei von selbst, daß die Längsinduktivitäten auch mit auf einzelne Signalleitungen aufgesetzte ferromagnetische Perlen oder Röhrchen gebildet werden können, wobei nicht notwendig jede der Signalleitungen induktivitätsbehaftet sein muß. Die Ausführung kann -entsprechend der Schnitt-Darstellung nach Figur 4b - als "Steckbuchsen/Steckstift-Zwischenstecker" oder - nach Figur 4c - als "Steckstift/Steckstift-Zwischenstecker" ausgebildet sein, wobei es sich von selbst versteht, daß auch eine Ausführungsform "Steckbuchse/Steckbuchsen-Zwischenstecker" möglich ist. Der Aufbau entspricht dabei im wesentlichen dem Aufbau der mehrpoligen Steckverbinder nach den Figuren 1 bis 3.

Die Figur 5 zeigt einen als Adapter 3 ausgebildeten mehrpoligen Steckverbinder, bei dem - im Gegensatz zu den Zwischensteckern 3.1 nach Figur 4 - auch unterschiedliche Steckverbinder-Konfigurationen auf beiden Seiten des Steckverbinders und/oder unterschiedliche Leitungsverbindungen innerhalb des Adapters 3 möglich sind. Den Aufbau zeigt die Explosions-Darstellung nach der Figur 5a. Das Adapter-Zwischenstück 5 verbindet hier die beiden Schalen des Gehäuses 4 und stellt auch die Durchkontaktierung der über die metallischen Gehäuseschalen geführten Masseverbindungen her; dazu ist zumindest seine Außenseite metallisiert. Durch diese Metallisierung wird über die Durchkontaktierung hinaus auch eine Abschirmung erreicht, die eine Einstrahlung von Störsignalen wirksam verhindert. Die internen Verbindungen liegen dabei in diesem Adapter-Zwischenstück 5 und können hier entsprechend den Anforderungen geführt werden; so ist beispielsweise ein Übergang von 2-reihigen Steckverbindern auf 3-reihige ebenso möglich, wie das Verändern des Anschluß-Schemas, etwa für Kabel zum Verbinden inkompatibler Schnittstellen. Das Adapter-Zwischengehäuse 5 gestattet darüber hinaus den Einsatz zweier Filterträger 9 mit ihren ggf. unterschiedlichen Planarfiltern 10, wie die Explosions-Darstellung nach Figur 5a und die Schnitt-Darstellung nach Figur 5c erkennen lassen. Die Ansicht nach Figur 5b zeigt auch hier wieder, daß sich mit den Filtern eine äußerst kompakte Bauweise des mehrpoligen Steckverbinders erreichen läßt.

Die Figur 6 zeigt eine Darstellung eines mit einem leitfähigen Rahmen 8.2 in das metallische Gehäuse 4.1 eingesetzten Filterträgers 9 mit dem Planarfilter 10. Dieser leitfähige Rahmen 8.2 übernimmt hier die Kontaktierung zu dem auf Massepotential liegendem Gehäuse 4.1 und sorgt so für eine gute Masseverbindung, die auch bei Maßabweichungen oder bei (kleinen) Verformungen wegen der Elastizität des Kunststoffes bzw. des Gummis mit einer Shore-Härte um 40° bis 60° des Rahmens 8.2 erhalten bleibt. Dargestellt ist zum einen ein Steckverbinder mit Steckbuchsen entsprechend der in der Figur 2 gezeigten Ausführungsform (Fig. 6a), ein Steckverbinder mit Steckstiften entsprechend der in Figur 3 gezeigten Ausführungsform (Fig. 6b) und und ein Steckstift/Steckstift-Adapter entsprechend der in der Figur 4c gezeigten Ausführungform (Fig. 6c). Beim Zusammenbau wird dieser Rahmen 6.2 infolge des Zusammendrückens gequetscht, so daß der nachgiebig elastische Kunststoff oder der Gummi umlaufend flächig anliegt und für eine gute und auch bei Verformungen beim Umgang mit dem Steckverbinder andauernde Kontaktgabe Sorge trägt.

Die Figur 7 zeigt eine stark schematisierte Explosions-Darstellung des Aufbaues des Planarfilters. Auf einer Basisplatte 11 aus einer insbesondere auf Aluminiumoxid aufgebauten Keramik ist eine metallische Elektrodenschicht als Basiselektrode 14 aufgebracht, die die Basisplatte 11 mit winkligen Streifen 14.1 umgreift und mit den vorteilhaft ebenfalls metallisierten Außenseiten 11.1 der Basisplatte 11 elektrisch ggf. durch Verlöten in Kontakt stehen. Die nächste Schicht 15 wird von dem Dielektrikum gebildet, das insbesondere auf Titanat-Basis aufgebaut ist. Auf die Oberseite der dielektrischen Schicht 15 sind die für die Bildung der Kondensatoren notwendigen Gegenelektroden 16 vorgesehen, die in die gewählte Darstellung als Einzelelektroden eingezeichnet sind. Dieser im wesentlichen plane Aufbau wird von einem isolierenden Schutzüberzug 17, einem Kunststoff oder einem Lack, abgedeckt, so daß das Planarfilter vor äußeren Einwirkungen, wie z.B. von Luftfeuchte oder korrosiven Gasen, geschützt ist. Alle Schichten weisen fluchtende, lochförmige Ausnehmungen 12 auf für die Durchführung der Signalleitungen 12.1 (Fig. 8); diese (in Fig. 7 nicht näher bezeichneten) Durchführungen sind in 4 Fällen gestrichelt, mit dem Hinweis-Bezugszeichen 12 verdeutlicht, wobei alle Durchführungen durch die metallische Basiselektrode 14, die in dem dargestellten Ausführungsbeispiel die gemein same (Masse-)Elektrode bildet, mit einem Kreuz bezeichnet sind. Diese Durchführungen in der Basiselektrode 14 sind umgeben von weiteren Öffnungen 14.2 (die nicht notwendig kreisförmigen Querschnitt aufweisen müssen), durch die die dielektrische Schicht 15 als Brücke 15.1 (Fig. 7) greift, um die dielektrische Schicht 15 auf der Basisplatte 11 fest zu verankern. Dabei ist um jede der Signalleitungs-Durchführungen 12 eine Anzahl derartiger Öffnungen 14.2 vorgesehen, die vorteilhaft jeweils auf den Mittellinien zwischen den Durchführungsöffnungen 12 angeordnet sind, wodurch sich eine gute Symmetrie ergibt. Die Figur 7a zeigt eine der Darstellung in Figur 7 entsprechende, andere Ausführungsform der Basiselektrode 14, bei der die Querschnittsformen der weiteren Öffnungen 14.2 eine andere ist. Auch hier wird die Keramik der dielektrischen Schicht 15 durch die vorgesehenen Aussparungen der Löcher 14.2 hindurch mit der Keramik der Basisplatte 11 fest verbunden, quasi verankert. Diese Verankerung ist für die Belastbarkeit der Verbindung, insbesondere durch infolge unterschiedlicher thermischer Ausdehnungskoeffizienten bedingten Spannungen von entscheidender Bedeutung.

Wie die Figur 8 am Beispiel eines Schnittes durch ein Filter für einen zwei-reihigen Steckverbinder erkennen läßt, sind die einzelnen Durchführungen 12 für die Signalleitungen 12.1 so, daß die Basisplatte 11 (relativ) eng an der Signalleitung 12.1 anliegt. Die Metallisierung der Basiselektroden 14 ist in die Durchführung 12 eingezogen, so daß die elektrische Verbindung zur Basis-Elektrode 14 durch einfaches Verlöten hergestellt werden kann. Dies ist unabhängig davon, ob die Basis-Elektrode 14 als gemeinsame (Masse-)Elektro de ausgebildet ist (wie in Figur 8a dargestellt), oder ob die Basis-Elektrode 14 in Einzelelektroden zerfällt, von denen jede mit der zugeordneten Signalleitung 12.1 verbunden ist (wie in Figur 8b dargestellt). Über der Basiselektrode 14 ist die für den Kondensator wichtige dielektrische Schicht 15 vorgesehen, die mit Brücken 15.1 durch die um die Durchbrüche 12 für die Signalleitungs-Durchführung angeordneten weiteren Durchbrüche oder Ausnehmungen 14.2 durchgreift und direkt mit dem Material der Basisplatte 11 in Verbindung steht und so eine feste Verbindung zwischen der Keramik der Basisplatte 11 und dem Material der dielektrischen Schicht 15 herstellt. Die dielektrische Schicht 15 ist dabei im Bereich der Durchführungen 12 napfartig ausgenommen, so daß sich um die Durchführungen 12 Vertiefungen ergeben, in deren Grund jeweils die Lötstelle 12.2 liegt, die die Verbindung von der entsprechenden Signalleitung 12.1 zu der Einzel-Elektrode schafft. Die freie Oberseite der dielektrischen Schicht 15 trägt die Gegenelektrode 16, die ihrerseits wiederum von dem Schutzüberzug 17 abgedeckt ist. Das so aufgebaute Planarfilter 10 bzw. 10' ist in einen metallischen Filterhalter 10.1 eingesetzt, der mit den Kontaktstreifen 14.1 bzw. 16.1 an den vorzugsweise metallisierten Rändern 11.1 der Basisplatte 11 elektrisch leitend in Verbindung steht und der seinerseits in den Filterträger 9 (Fig. 1 bis 5) eingesetzt wird.

In der Figur 8a ist die Basiselektrode 14 als durchgehende, gemeinsame Elektrode dargestellt, die an beiden Längsseiten bis in beide äußere, vorzugsweise mit einer Metallauflage versehenen Ränder 11.1 der Basisplatte 11 hineingeführt die Kontaktstreifen 14.1 ergeben, mit denen die Masseverbindung über den Filterträger 9 und das Gehäuse 4 der Steckverbinder nach den Figuren 1 bis 5 hergestellt wird. Die Gegenelektrode 16 ist hier als Einzelelektrode ausgebildet, die jede der Durchführungen 12 für die Signalleitungen 12.1 inselartig umgibt, so daß für jede der Signalleitungen 12.1 eine Elektrode verfügbar ist, die über den Rand der die Durchführung 12 umgebenden, napfartigen Vertiefung in der dielektrischen Schicht 15 verläuft und so bei jeder der Durchführungen 12 bis in deren Grund gelangt und mittels der Lötstelle 12.2 mit der Signalleitung 12.1 verbunden werden kann. Es versteht sich dabei von selbst, daß die die Durchführung 12 umgebenden Aussparungen in der Basiselektrode einen entsprechend großen Durchmesser aufweisen müssen, so daß ein hinreichender Abstand zu den im Durchführungs-Bereich bis auf die Oberfläche der Basisplatte 11 geführten Gegenelektroden, die als Kontaktstreifen 16.1 in die Löcher der Durchführungen hineingeführt sind, gewahrt bleibt. Die Figur 8b zeigt die Umkehrung: Hier bildet die Gegenelektrode die durchgehende, gemeinsame Elektrode, die an den beiden Längsseiten bis auf die Ränder 11.1 der Basisplatte 11 geführt, die den Massekontakt herstellenden Kontaktstreifen 16.1 bildet. Die Basiselektrode 14 ist in Einzelelektroden aufgelöst, und in jede der Ausnehmungen der Basisplatte als Kontaktstreifen 14.1 zum Verlöten mit der zugeordneten Signalleitung 12.1 hineingeführt, wobei hier die Einzelelektroden der Basiselektrode 14 die Signalleitungs-Durchführungen inselartig umgeben.

Die Figur 9 zeigt eine Ausführungsform, bei der einige oder alle der durchgeführten Signalleitungen 12.1, die Steckbuchsen 6.1 und Steckstifte 7.1 (oder Steckbuchsen-Steckbuchsen oder Steckstifte-Steckstifte) eines Zwischensteckers oder Steckstiften 7.1 und Anschlußstifte 7.2 (oder Steckbuchsen-Anschlußstifte) eines auflötbaren Steckverbinders verbinden, mittels einer insbesondere in SMD-Technik aufgelöteten Spannungsspitzen-Unterdrücker 19, z.B. in Form von Zehner- oder Avalanche-Dioden, gegen Spannungsspitzen besonders geschützt sind. Auch diese Bauelemente lassen sich in dem Gehäuse 4 des mehrpoligen Steckverbinders mit unterbringen. Desweiteren läßt sich die Dämpfung einiger oder aller Signalleitungen 12.1 durch eine aufgesetzte Dämpfungsperle 18 z.B. aus einer ferromagnetischen Keramik, so beeinflussen, daß besonders im Zusammenwirken mit dem Kondensator des Filters dessen Grenzfrequenz in gewünschter Weise verschoben werden kann. Dabei wird die Dämpfungsperle vorteilhaft derart gestaltet, daß sie von der napfartigen Vertiefung in der dielektrischen Schicht 15 aufgenommen und in der Schutzlackierung 17 eingebettet wird. Diese Anordnung ist in der Figur 9a vergrößert dargestellt, wobei auf die Signalleitung 12.1 zur zusätzlichen Längsdämpfung eine ferrromagnetischen Perle 18 aufgeschoben ist.

## Patentansprüche

1. Mehrpoliger Steckverbinder (1; 2; 3) mit einem mit mindestens einer leitfähigen Schale (4.1) versehenen Gehäuse (4), durch das insbesondere digitalisierte Signale führende Leitungen (12.1) verlaufen und in dem ein auf einer aus aluminiumoxidischer oder ferromagnetischer Keramik aufgebaute Basisplatte (11) aufgebautes Planarfilter (10) angeordnet ist, mit für zumindest einige der Signalleitungen (12.1) vorgesehenen Kondensatoren, die gebildet sind von einer auf die Basisplatte (11) aufgebrachte Basiselektrode (14), auf die eine dielektrische Schicht (15) und auf die wiederum eine Gegenelektrode (16) aufgebracht sind, wobei jeweils die eine der Elektroden (14; 16), durchgehend als Masseelektrode ausgebildet, mit dem Gehäuse (4) und die andere der Elektroden (16; 14) in einzelne Signalelektroden unterteilt, mit den Signalleitungen (12.1) leitend verbunden sind, und wobei Basisplatte (11) und dielektrische Schicht (15) und zumindest eine der Elektroden (14; 16) Aussparungen (12) zum Durchführen der Signalleitungen (12.1) aufweisen, wobei das Planarfilter (10) für jeden der Stifte der Signalleitungen (12.1) einen Kondensator aufweist, dadurch gekennzeichnet, daß die auf die Basisplatte (11) aufgebrachte Basiselektrode (14) im Bereich der Durchführungen (12) für die Signalleitungen (12.1) um diese herum angeordnet weitere Aussparungen (14.2) aufweist, durch die die dielektrische Schicht (15) über Brücken (15.1) mit dem Material der Basisplatte (11) in Verbindung stehend an diesem verankert ist.

2. Mehrpoliger Steckverbinder nach Anspruch 1, **dadurch gekennzeichnet**, daß die weiteren Aussparungen (14.2) der Basiselektrode (14) gitterähnlich die Durchführungs-Aussparungen (12) umgeben, die vorzugsweise auf der Mittelline zwei er benachbarter Signalleitungsdurchführungen (12) liegen.

3. Mehrpoliger Steckverbinder nach Anspruch 1 oder 2, **dadurch gekennzeichnet**, daß die Metallisierung, die die gemeinsame Elektrode (14; 16) bildet, zur Bildung eines entsprechenden Kontaktstreifens (14.1; 16.1) bis auf zumindest einen vorzugsweise metallisierten Rand (11.1) der Basisplatte (11) und die Metallisierung, die die mit den Signalleitungen (12.1) verbundenen Einzelelektroden (16; 14) bildet, zur Bildung entsprechender Kontaktstreifen bis in die einzelnen Durchführungs-Aussparungen (12) für die Signalleitungen (12.1) geführt sind.

4. Mehrpoliger Steckverbinder nach Anspruch 3, **dadurch gekennzeichnet**, daß die Metallisierung der Kontaktstreifen zur Bildung des metallisierten Randes (11.1a) mittels aufgeschmolzener Lötpaste erfolgt, wobei vorzugsweise die metallisierten Randbereiche und/oder die metallisierten Ränder mit einer Schicht eines elektrisch leitfähigen Lackes abgedeckt sind.

5. Mehrpoliger Steckverbinder nach Anspruch 3 oder 4, **dadurch gekennzeichnet**, daß ein mit Kontaktzungen (9.1) versehener, metallischer Filterträger (9) zur Aufnahme des Planarfilters (10) vorgesehen ist, wobei die Kontaktzungen (9.1) auf die vorzugsweise metallisierten Ränder (11.1) der Basisplatte (11) des Planarfilters (10) drückend den elektrischen Kontakt zu der gemeinsamen Elektrode (14; 16) herstellen, der vorzugsweise in zumindest eine Schale des zweihaligen Gehäuses (4) des mehrpoligen Steckverbinders formschlüssig derart einsetzbar ist, daß Filterträger (9) und Gehäusesschale (4) elektrisch leitend verbunden sind.

6. Mehrpoliger Steckverbinder nach Anspruch 4, **dadurch gekennzeichnet**, daß elektrisch leitfähige Kunststoff- oder Gummieinlagen (8.2) zwischen Filterträger (9) mit eingesetztem Planarfilter (10) und Außenelektrode des Gehäuses (4.1) eingefügt sind, die vorzugsweise einen umlaufenden, an den Randbereichen des Planarfilters (10) anliegenden Rahmen (8.2) bilden.

7. Mehrpoliger Steckverbinder nach Anspruch 6, **dadurch gekennzeichnet**, daß das in den Filterträger (9) eingesetzte Planarfilter (10) mit einer ein- oder beidseitig angeordneten Abdeckung (8.1) aus Kunststoff- oder Gummi versehen ist, die entsprechend dem Stift- oder Buchsenbild des Steckverbinders gelocht ist.

8. Mehrpoliger Steckverbinder nach einem der vorstehenden Ansprüche 1 bis 7, **dadurch gekennzeichnet**, daß die auf die Basisplatte (11) aufgebrachte, mit den Durchführungs-Aussparungen (12) und den weiteren Aussparungen (14.2) versehene Basiselektrode (14) bis an den vorzugsweise metallisierten Rand (11.1) der Basisplatte (11) durchgehend ausgebildet ist und auf dem Rand den Kontaktstreifen (14.1) bildet, der als Masseelektrode mit dem Filterträger (9) bzw. der leitfähigen Kunststoff- oder Gummieinlage (8.2) verbindbar ist, während die auf die dielektrische Schicht (15) aufgebrachte Gegenelektrode (16) für jede Signalleitung (12.1) im Bereich ihrer Durchführungen (12) etwa napfartig bis auf Höhe der Oberfläche der Basisplatte (11) eingezogen und bis in die Durchführungen (12) als Kontaktstreifen (16.1) zum Verbinden mit den Signalleitungen geführt ist, wobei die in der Basiselektrode (14) für die Verbindungsbrücken (15.1) vorgesehene Aussparungen (14.2) die durchgeführten Signalleitungen (12.1) etwa gitterartig mit Abstand umgeben.

9. Mehrpoliger Steckverbinder nach einem der vorstehenden Ansprüche 1 bis 7, **dadurch gekennzeichnet**, daß auf die Basisplatte (11) aufgebrachte, mit den Durchführungsaussparungen (12) und den weiteren Aussparungen (14.2) versehene Basiselektrode (14) in Einzelelektroden unterteilt ist und in den Bereichen der Durchführungen (12) bis in diese geführt, die Kontaktstreifen (14.1) der Signalelektroden zum Verbinden mit den Signalleitungen (12.1) bilden, während die Gegenelektrode (16) als durchgehende Masseelektrode ausgebildet in den Randbereichen etwa kuchenblechartig bis auf die Höhe der Basisplatte eingezogen und auf deren vorzugsweise metallisierten Rand (11.1) geführt den Kontaktstreifen (16.1) bildet und mit dem Filterträger (9) bzw. der leitfähigen Kunststoff- bzw. Gummieinlage (8.2) verbindbar ist, wobei die in der Gegenelektrode (16) vorgesehenen Aussparungen die Signalleitungen (12.1) mit Abstand umgeben.

10. Mehrpoliger Steckverbinder nach einen der Ansprüchen 1 bis 9, **dadurch gekennzeichnet**, daß die auf die dielektrische Schicht (15) aufgebrachte Gegenelektrode (16) mit einem isolierenden Überzug (17) abgedeckt ist, wobei vorzugsweise die als Lötstellen (12.2) ausgeführten Verbindungen mit den Signalleitungen (12.1) ausgespart sind.

11. Mehrpoliger Steckverbinder nach einem der Ansprüche 1 bis 10, **dadurch gekennzeichnet**, daß zumindest für einen Teil der Signalleitungen (12.1) spannungsspitzenunterdrückende Schaltelemente (19) wie Zehner- oder Avalanche-Dioden oder Varistoren vorgesehen sind, die vorzugsweise auf die den Kondensatoren abgewandte Seite der Basisplatte (11) zwischen dem Kontaktstreifen (14.1; 16.1) an deren Rand und dem Kontaktstreifen (16.1; 14.1) der Durchführung (12) der Signalleitung (12.1) eingelötet sind.

12. Mehrpoliger Steckverbinder nach einem der Ansprüche 1 bis 11, **dadurch gekennzeichnet**, daß zumindest ein Teil der Signalleitungen (12.1) zumindest auf einer der Seiten des in der Filteraufnahme (9) angeordneten Planarfilters (10), vorzugsweise beidseitig mit einem die Längsinduktivität erhöhenden Dämpfungsglied (18) in Form einer Ferritperle o.dgl. zur Bildung einer L- oder T-Filteranordnung versehen sind.

13. Mehrpoliger Steckverbinder nach Anspruh 12, **dadurch gekennzeichnet**, daß als die Längsinduktivität erhöhendes Dämpfungsglied die aus einem ferromagnetischen Material, vorzugsweise aus ferromagnetischer Keramik bestehende Stiftaufnahme (8.1) vorgesehen ist.

14. Mehrpoliger Steckverbinder nach einem der Ansprüche 1 bis 13, **dadurch gekennzeichnet**, daß das Gehäuse (4) des Steckverbinders von einer ersten und einer zweiten Schale gebildet ist, wobei die in den Schalen vorgesehene Steckverbindungen für die Signalleitungen (12.1) als Steckstifte (7.1), und/oder Steckbuchsen (6.1) ausgebildet sind, wobei vorzugsweise die Signalleitungen (12.1) zur Veränderung der Belegung der einzelnen Signalleitungen mit veränderbarem Anschlußbild verbindbar sind, daß der Steckverbinder als Zwischenstecker (3.1) oder Adapter (3) nutzbar ist.

15. Mehrpoliger Steckverbinder nach Anspruch 14, **dadurch gekennzeichnet**, daß zumindest in einigen Verbindungen zwischen den Signalleitungen (12.1) der ersten Schale des Gehäuses (4) mit den Signalleitungen (12.1) seiner zweiten Schale elektronische Bauelemente als Anpassungsglieder vorgesehen sind.

16. Mehrpoliger Steckverbinder nach Anspruch 14 oder 15, **dadurch gekennzeichnet**, daß in beiden der Schalen des Gehäuses (4) je ein Planarfilter (10) angeordnet ist, und zumindest einige der Signalleitungen (12.1) zwischen diesen Planarfiltern (10) mit zusätzlichen ferromagnetischen Dämpfungsgliedern (18) Form von Hohlkernen oder Perlen versehen sind, die deren Längsinduktivität erhöhen und zwischen den Querkondensatoren angeordnet, ein für die so beschaltete Signalleitung (12.1) wirksames Pi-Filter bilden.

## Claims

1. Multipole electrical connector (1; 2; 3) with a housing (4) provided with at least one conductive shell (4.1), through which lines (12.1), in particular for digitised signals, run and in which a planar filter (10) is mounted on a base plate (11) constructed from an aluminium oxide or ferromagnetic ceramic, at least some of the signal lines (12.1) being provided with condensers comprising a base electrode (14) mounted on the base plate (11), on which a dielectric layer (15) and an opposite electrode (16) are arranged, whereby respectively one of the electrodes (16; 14), connected continuously to ground, is connected to the housing (4) and the other electrode (16; 14), split into individual signal electrodes, is electrically connected to the signal lines (12.1), and whereby the base plate (11) and dielectric layer (15) and at least one of the electrodes (14; 16) have apertures (12) through which the signal lines (12.1) are passed, whereby the planar filter (10) has a condenser for each of the pins of the signal lines (12.1), characterised in that the base electrode (14) mounted on the base plate (11) has, in the area of the passages (12) through which the signal lines (12.1) run and arranged around these, additional apertures (14.2), by which the dielectric layer (15), connected to the material of the base plate (11) across bridges (15.1), is fixed to this base plate.

2. Multipole electrical connector as claimed in claim 1, characterised in that the additional apertures (14.2) of the base electrode (14) are arranged in a grid configuration surrounding the passage apertures (12), preferably lying on the middle line of two adjacent signal line passages (12).

3. Multipole electrical connector as claimed in claim 1 or 2, characterised in that the metallisation forming the common electrode (14; 16) is arranged so as to form a corresponding contact strip (14.1; 16.1) extending to at least one preferably metallised edge (11.1) of the base plate (11) and the metallisation forming the individual electrodes (16; 14) connected to the signal lines (12.1) is arranged so as to form corresponding contact strips extending into the individual passage apertures (12) for the signal lines.

4. Multipole electrical connector as claimed in claim 3, characterised in that the contact strips forming the metallised edge (11.1a) are metallised by applying solder, whereby the metallised edge areas and/or the metallised edges are preferably coated with a layer of an electrically conductive varnish.

5. Multipole electrical connector as claimed in claim 3 or 4, characterised in that a metal filter mounting (9) provided with contact fingers (9.1) is provided to accommodate the planar filter (10), whereby the contact fingers (9.1) are pressed against the preferably metallised edges (11.1) of the base plate (11) of the planar filter (10) to establish an electrical contact with the common electrode (14; 16), which is preferably inserted in and conforms to the shape of at least one shell of the two-shell housing (4) of the multipole electrical connector so that the filter mounting (9) and housing shell (4) are electrically connected.

6. Multipole electrical connector as claimed in claim 4, characterised in that layers of electrically conductive synthetic material or rubber (8.2) are arranged between the filter mounting (9) with the inserted planar filter (10) and the outer electrode of the housing (4.1), which preferably form a frame (8.2) running around and lying adjacent to the edge areas of the planar filter (10).

7. Multipole electrical connector as claimed in claim 6, characterised in that the planar filter (10) inserted in the filter mounting (9) is provided with a coating of synthetic material or rubber on one or both sides, which has apertures corresponding to the pin or socket configuration of the electrical connector.

8. Multipole electrical connector as claimed in one of the previous claims 1 to 7, characterised in that the base electrode (14) provided with the passage apertures (12) and additional apertures (14.2) mounted on the base plate (11) extends continuously as far as the preferably metallised edge (11.1) of the base plate (11) and forms the contact strip (14.1) on the edge, which may be connected as a ground electrode to the mounting support (9) or the layer (8.2) of conductive synthetic material or rubber, whilst the opposite electrode (16) arranged on the dielectric layer (15) is slightly recessed in a cup-shape in the area of the passages (12) for each signal line (12.1) up to the level of the surface of the base plate (11) and extends through the passages (12) as a contact strip (16.1) to connect with the signal lines, whereby the apertures (14.2) provided in the base electrode (14) for the coupling bridges (15.1) are arranged in a grid-like configuration at a distance from and around the signal lines (12.1) passing through.

9. Multipole electrical connector as claimed in one of the previous claims 1 to 7, characterised in that the base electrode (14) provided with the passage apertures (12) and the additional apertures (14.2) mounted on the base plate (11) is subdivided into individual electrodes and extends to the areas of the passages (12) and into them, forming the contact strips (14.1) of the signal electrodes for connection to the signal lines (12.1), whilst the opposite electrode (16) configured as a continuous ground electrode is recessed in a shape rather like a baking-tin at the edge areas up to the level of the base plate and, extending to its preferably metallised edge (11.1), forms the contact strip (16.1) and may be connected to the filter mounting (9) or the layer (8.2) of conductive synthetic material or rubber, whereby the apertures provided in the opposite electrode (16) are arranged around and at a distance from the signal lines (12.1).

10. Multipole electrical connector as claimed in one of claims 1 to 9, characterised in that the opposite electrode (16) arranged on the dielectric layer (15) is covered with an insulated coating (17), whereby preferably the contacts, which are solder contacts (12.2), for the signal lines (12.1) are recessed.

11. Multipole electrical connector as claimed in one of claims 1 to 10, characterised in that for at least a part of the signal lines (12.1) surge suppression switching elements (19), such as Zener or avalanche diodes or varistors, are provided, which are preferably soldered onto the side of the base plate (11) facing away from the condensers on its edge between the contact strip (14.1; 16.1) and the contact strip (16.1; 14.1) of the passage (12) of the signal line (12.1).

12. Multipole electrical connector as claimed in one of claims 1 to 11, characterised in that at least a part of the signal lines (12.1) on at least one of the sides of the planar filter (10) arranged in the filter mounting (9), preferably on both sides, are provided with an attenuation member (18), to increase the longitudinal inductance, in the form of a ferrite bead or similar to form an L- or T-shaped filter arrangement.

13. Multipole electrical connector as claimed in claim 12, characterised in that a pin mounting (8.1) made from a ferromagnetic material, preferably from ferromagnetic ceramic, is provided as the attenuation member for increasing longitudinal inductance.

14. Multipole electrical connector as claimed in one of claims 1 to 13, characterised in that the housing (4) of the electrical connector is formed of a first and a second shell, whereby the electrical connectors provided in the shells for the signal lines (12.1) are plugs (7.1) and/or sockets (6.1), whereby, in order to change the layout of the individual signal lines, the signal lines (12.1) can preferably be connected with interchangeable contact configurations, so that the electrical connector can be used as an interface plug (3.1) or adapter (3).

15. Multipole electrical connector as claimed in claim 14, characterised in that, on at least some contacts between the signal lines (12.1) of the first shell of the housing (4) and the signal lines (12.1) of its second shell, electronic components are provided as adapter members.

16. Multipole electrical connector as claimed in claim 14 or 15, characterised in that a respective planar filter (10) is arranged in both of the shells of the housing (4) and at least some of the signal lines (12.1) between these planar filters (10) are provided with additional ferromagnetic attenuation members (18) in the form of hollow cores or beads, which increase its longitudinal inductance and are arranged between the lateral condensers, forming an effective Pi-filter for the signal line (12.1) wired in this manner.

## Revendications

1. Connecteur multipolaire (1, 2, 3) comportant un boîtier (4) pourvu d'au moins une coque conductrice (4.1) et que traversent des conducteurs (12.1) véhiculant notamment des signaux numérisés, et dans lequel est disposé un filtre plan (10) formé sur une plaque de base (11) constituée par une céramique en aluminium anodisé ou une céramique ferromagnétique, et comportant des condensateurs, qui sont prévus pour au moins quelques-uns des conducteurs (12.1) de transmission de signaux et sont formés par une électrode de base (14), qui est disposée sur la plaque de base (11) et sur laquelle est disposée une couche diélectrique (15), sur laquelle à nouveau est disposée une contre-électrode (16), et dans lequel respectivement l'une des électrodes (14;16), qui est agencée sous une forme continue traversante en tant qu'électrode de masse, est reliée de façon conductrice au boîtier (4), tandis que l'autre des électrodes (16;14) qui est divisée en électrodes individuelles de transmission de signaux est reliée de façon conductrice aux conducteurs (12.1) de transmission de signaux, la plaque de base (11), la couche diélectrique (15) et au moins l'une des électrodes (14;16) comportant des ouvertures (12) pour le passage des conducteurs (12.1) de transmission de signaux, le filtre plan (10) comportant un condensateur pour chacune des fiches des conducteurs (12.1) de transmission de signaux, caractérisé en ce que l'électrode de base (14), disposée sur la plaque de base (11), comporte au niveau des ouvertures (12) pour les conducteurs (12.1) de transmission de signaux, d'autres ouvertures (14.2) disposées autour des précédentes et au moyen desquelles la couche diélectrique (15) est reliée par l'intermédiaire d'étriers (15.1) au matériau de la plaque de base (11), en étant ancrée dans ce matériau.

2. Connecteur multipolaire selon la revendication 1, caractérisé en ce que les autres ouvertures (14.2) de l'électrode de base (14) qui entourent, à la manière d'un réseau, les ouvertures de traversées voisines (12) de passage des conducteurs de transmission de signaux.

3. Connecteur multipolaire selon la revendication 1 ou 2, caractérisé en ce que la métallisation, qui forme l'électrode commune (14;16) et sert à former une bande de contact correspondante (14.1 ; 16.1), s'étend au moins jusqu'à un bord de préférence métallisé (11.1) de la plaque de base (11), et la métallisation, qui forme des électrodes individuelles (16;14) reliées aux conducteurs (12.1) de transmission de signaux et sert à former des bandes de contact correspondantes, s'étendent jusque dans les différentes ouvertures de traversée (12) pour les conducteurs (12.1) de transmission de signaux.

4. Connecteur multipolaire selon la revendication 3, caractérisé en ce que la métallisation des bandes de contact pour la formation de la bande métallisée (ll.la) est réalisée au moyen d'une pâte à braser fondue, les zones marginales métallisées et/ou les bords métallisés étant de préférence recouverts par une couche d'une laque électriquement conductrice.

5. Connecteur multipolaire selon la revendication 3 ou 4, caractérisé en ce qu'il est prévu un support métallique de filtre (9), qui comporte des languettes de contact (9.1) et sert à loger le filtre plan (10), les languettes de contact (9.1) situées sur les bords de préférence métallisés (11.1) de la plaque de base (11) du filtre plan (10) forment le contact établissant, sous l'effet d'une pression, un contact électrique avec l'électrode commune (14, 16), contact qui peut être inséré selon une liaison par formes complémentaires de préférence dans au moins une coque du boîtier (4), formé de deux éléments, du connecteur multipolaire, de telle sorte que le support de filtre (9) et la coque (4) du boîtier sont reliés d'une manière électriquement conductrice.

6. Connecteur multipolaire selon la revendication 4, caractérisé en ce qu'entre le support de filtre (9), dans lequel est inséré le filtre plan (10), et l'électrode extérieure du boîtier (4.1) sont introduits des inserts en matière plastique ou en caoutchouc électriquement conducteurs (8.2), qui forment de préférence un cadre périphérique (8.2), qui s'applique contre les zones marginales du filtre plan (10).

7. Connecteur multipolaire selon la revendication 6, caractérisé en ce que le filtre plan (10) inséré dans le support de filtre (9) qui est pourvu d'un revêtement (8.1) disposé d'un côté ou sur les deux côtés est réalisé en matière plastique ou en caoutchouc et est perforé conformément au réseau de fiches ou de douilles du connecteur.

8. Connecteur multipolaire selon l'une des revendications précédentes 1 à 7, caractérisé en ce que l'électrode de base (14), qui est disposée sur la plaque de base (11), comporte les ouvertures de traversée (12) et les autres évidements (14.2), est disposée de façon à s'étendre en continu jusqu'au bord de préférence métallique (11.1) de la plaque de base (11) et forme, sur le bord, la bande de contact (14.1), qui peut être reliée, en tant qu'électrode de masse, au support de filtre (9) ou à l'insert conducteur en matière plastique ou en caoutchouc (8.2), tandis que la contre-électrode (16), qui est disposée sur la couche diélectrique (15), pour chaque conducteur (12.1) de transmission de signaux est enfoncée, dans la zone de ces ouvertures (12), approximativement à la manière d'un bouton, jusqu'au niveau de la surface de la plaque de base (11) et s'étend jusqu'à pénétrer dans les traversées (12), en tant que bande de contact (16.1) pour établir la liaison avec les conducteurs de transmission de signaux, les ouvertures (14.2), qui sont prévues dans l'électrode de base (14) pour les étriers de liaison (15.1) étant entourées à une certaine distance, approximativement à la manière d'une grille, par des conducteurs traversants (12.1) de transmission de signaux.

9. Connecteur multipolaire selon l'une des revendications précédentes 1 à 7, caractérisé en ce que l'électrode de base (14), qui est disposée sur la plaque de base (11) et comporte les ouvertures de traversée (12) et les autres ouvertures (14.2), est subdivisée en électrodes individuelles et les bandes de contact (14.1) des électrodes de transmission de signaux destinées à être raccordées aux conducteurs (12.1) de transmission de signaux et, tout en étant guidées dans les zones des traversées (12) jusqu'à pénétrer dans ces dernières, forment les bandes de contact (14.1) des électrodes de transmission de signaux destinées à être reliées aux conducteurs (12.1) de transmission de signaux, tandis que la contre-électrode (16), réalisée sous la forme d'une électrode de masse continue, est insérée approximativement sous la forme d'une tôle à gâteaux dans les zones marginales, jusqu'au niveau de la plaque de base et forme la bande de contact (16.1) guidée sur le bord de préférence métallisé (11.1) de l'électrode et peut être reliée au support de filtre (9) ou à l'insert conducteur en matière plastique ou en caoutchouc (8.2), les ouvertures prévues dans la contre-électrode (16) entourant à distance les conducteurs (12.1) de transmission de signaux.

10. Connecteur multipolaire selon l'une des revendications 1 à 9, caractérisé en ce que la contre-électrode (16), disposée sur la couche diélectrique (15), est recouverte par un revêtement isolant (17), auquel cas de préférence les liaisons, réalisées sous la forme de plots de soudure (12.2), avec les conducteurs (12.1) de transmission de signaux, sont réservées.

11. Connecteur multipolaire selon l'une des revendications 1 à 10, caractérisé en ce qu'au moins pour une partie des conducteurs (12.1) de transmission de signaux, il est prévu des éléments de commutation (19), qui suppriment les pointes de tension, comme par exemple des diodes Zener ou les diodes à avalanche ou des varistances, qui sont soudées de préférence sur la face tournée à l'opposé des condensateurs, de la plaque de base (11) entre la bande de contact (14.1 ; 16.1), au niveau du bord de la plaque, et la bande de contact (16.1 ; 14.1) de la traversée (12) pour le conducteur (12.1) de transmission de signaux.

12. Connecteur multipolaire selon l'une des revendications 1 à 11, caractérisé en ce qu'au moins une partie des conducteurs (12.1) de transmission de signaux situés au moins sur l'une des faces du filtre plan (10) disposé dans le logement pour filtre (9), comporte, de préférence des deux côtés, un élément d'atténuation (18) qui accroît l'inductance longitudinale et se présente sous la forme d'une perle de ferrite ou analogue pour former un dispositif de filtre en L ou en T.

13. Connecteur multipolaire selon la revendication 12, caractérisé en ce que le logement (8.1) pour fiche, réalisé en un matériau ferromagnétique, de préférence en une céramique ferromagnétique, est prévu en tant qu'élément d'atténuation qui augmente l'inductance longitudinale.

14. Connecteur multipolaire selon l'une des revendications 1 à 13, caractérisé en ce que le boîtier (4) du connecteur est formé par une première et une seconde coques, les connecteurs prévus dans les coques, pour les conducteurs (12.1) de transmission de signaux étant agencés sous la forme de fiches mâles (7.1) et/ou de douilles d'enfichage (6.1), de préférence les conducteurs (12.1) de transmission de signaux pouvant être reliés pour modifier l'occupation des différents conducteurs de transmission de signaux, avec une configuration de raccordement variable de sorte que le connecteur peut être utilisé en tant que connecteur intermédiaire (3.1) ou adaptateur (3).

15. Connecteur multipolaire selon la revendication 14, caractérisé en ce que des composants électroniques sont prévus en tant que circuits d'adaptation au moins dans quelques liaisons entre les conducteurs (12.1) de transmission de signaux de la première coque du boîtier (4) et les conducteurs (12.1) de transmission de signaux de la seconde coque.

16. Connecteur multipolaire selon la revendication 14 ou 15, caractérisé en ce que des filtres plans respectifs (10) sont disposés dans les deux coques du boîtier (4) et en ce qu'au moins quelques-uns des conducteurs (12.1) de transmission de signaux entre ces filtres plans (10) comportent des circuits d'atténuation ferromagnétiques supplémentaires (18) sous la forme de noyaux creux ou de perles, qui augmentent l'inductance longitudinale des conducteurs et qu'entre ces circuits sont disposés des condensateurs transversaux, qui forment un filtre en pi actif pour le conducteur (12.1) de transmission de signaux, ainsi câblé.
